# EUROPÄISCHE PATENTSCHRIFT

(11) **EP 0 407 855 B1**
(45) Veröffentlichungstag und Bekanntmachung des Hinweises auf die Patenterteilung: **03.01.1996**
(21) Anmeldenummer: 90112634.2
(22) Anmeldetag: 03.07.1990
(51) Int. Cl.: D07B 3/06

(54) **Korbverseilmaschine**
Planetary stranding machine
Toronneuse planétaire

(30) Priorität: 12.07.1989 DE 3922862
(43) Veröffentlichungstag der Anmeldung: 16.01.1991
(73) Patentinhaber: STOLBERGER MASCHINENFABRIK GMBH & CO KG, D-52224 Stolberg (DE)
(72) Erfinder: Lange, Rüdiger, Dipl.-Ing., D-4040 Neuss (DE); Classen, Helmut, Dipl.-Ing., D-5102 Würselen (DE)
(74) Vertreter: Langmaack, Jürgen, Dipl.-Ing.

(56) Entgegenhaltungen:
- DD-B- 207 741
- DE-A- 2 831 604
- DE-C- 395 778
- FR-A- 1 436 707
- US-A- 3 130 754
- US-A- 3 472 012
- US-A- 3 651 629
- US-A- 4 253 298

## Beschreibung

Die Erfindung betrifft eine Korbverseilmaschine mit den Merkmalen entsprechend dem Oberbegriff des Anspruchs 1.

Bei Korbverseilmaschinen der vorstehend bezeichneten Art, wie sie beispielsweise aus FR-A 1 436 707, US-A-3 651 629 und DE-A-2 831 604 bekannt sind, sind an dem Tragrohr je nach Zahl der erforderlichen Spulenträger wenigstens zwei kreisförmige Platten angeordnet, in denen die Spulenträger um ihre Längsachse drehbar gehalten sind. Die Längsachse der Spulenträger ist hierbei parallel zur Rotorachse ausgerichtet, während die Drehachse der vom Spulenträger gehaltenen Spule senkrecht hierzu verläuft. Zwischen den beiden Trägerplatten sind nun gleichmäßig auf den Umfang verteilt mehrere Spulenträger angeordnet, die über ein Antriebssystem so miteinander gekoppelt sind, daß sie bei umlaufendem Rotor sich relativ zu diesem verdrehen. Dies geschieht in der Regel in der Weise, daß bei umlaufendem Rotor die Achsen der Spulen parallel zueinander und parallel zur Bodenebene ausgerichtet bleiben. Wegen der Spulenbreite müssen die Drehachsen der Spulenträger in erheblichem Abstand zum Außenumfang des Tragrohres angebracht werden, um die vorstehend beschriebene Stellung relativ zum Rotor überhaupt zu ermöglichen, so daß sich ein erheblicher Gesamtdurchmesser für den Rotor ergibt, was letztlich hinsichtlich Größe und Stabilität zu Begrenzungen führt.

Um den Rotor zu versteifen, wurde in DD-A-207741 vorgeschlagen, Durchmesser und Wandstärke des Tragrohres zu vergrössern. Die erzielbare Versteifung ist jedoch ungenügend.

Da wegen des erforderlichen Freiraums für die Drehbewegung des Spulenträgers einerseits und durch die Begrenzung des Gesamtdurchmessers des Rotors andererseits gewisse Grenzen einzuhalten sind, läßt sich auch der für die Stabilität des Rotors entscheidende Durchmesser des Tragrohres nicht beliebig vergrößern. Das gesamte System wird biegeschwingungsempfindlich, so daß sich auch Grenzen hinsichtlich der höchstzulässigen Drehzahl ergeben.

Der Erfindung liegt nun die Aufgabe zugrunde, eine Korbverseilmaschine der eingangs bezeichneten Art zu schaffen, die einen sehr viel steiferen Rotor aufweist und damit höhere Betriebsgeschwindigkeiten zuläßt.

Diese Aufgabe wird gemäß der Erfindung dadurch gelöst, daß das Tragrohr mit wenigstens drei in Längsrichtung verlaufenden und gleichmäßig auf dem Rohrumfang verteilten und radial nach außen gerichteten Längsstegen versehen ist, und daß die Längsstege fest mit den Tragschilden verbunden sind. Durch die Anordnung derartiger, mit den Tragschilden fest verbundener Längsstege ist es möglich, für das Tragrohr einen geringeren Durchmesser vorzusehen und gleichzeitig die Biegesteifigkeit des Rotor insgesamt zu erhöhen. Die Durchbiegungen im Betrieb, verursacht durch das Eigengewicht und/oder nicht ausgleichbarer Restunwuchten wird damit reduziert, so daß mit einem derart ausgesteiften Rotor wesentlich höhere Drehzahlen gefahren werden können und somit die Produktionsleistung erhöht werden kann.

In einer besonders vorteilhaften Ausgestaltung der Erfindung ist ferner vorgesehen, daß die Drehachsen der einzelnen, zwischen zwei in Längsrichtung des Tragrohres benachbarten Tragschilden gelagerten Spulenträger unter einem Winkel zur Drehachse des Tragrohres ausgerichtet sind, wobei die Lager der Spulenträger in dem einen Tragschild mit großem Abstand und in dem anderen Tragschild mit kleinem Abstand zum Tragrohr angeordnet sind. Die hierdurch bedingte Schrägstellung der Spulenträger reduziert ohne Beeinträchtigung der freien Drehbarkeit der Spulenträger gegenüber dem Rotor den Flugkreisdurchmesser des Rotors, so daß die auf den Rotor wirkenden Fliehkräfte reduziert werden und damit die Betriebsbedingungen bei hohen Rotordrehzahlen noch verbessert werden. Ein weiterer, durch den reduzierten Flugkreisdurchmesser bedingter, besonderer Vorzug einer derartigen Korbverseilmaschine besteht darin, daß diese an jeder beliebigen Stelle im Produktionsablauf aufgestellt werden kann. Während die bisher bekannten Systeme aufgrund ihres großen Durchmessers die Anordnung einer Grube von etwa 70 cm notwendig machten, entfällt dieses Erfordernis infolge der erfindungsgemäßen Reduzierung des Flugkreisdurchmessers. Zweckmäßig ist hierbei, daß die dem Verseilpunkt zugekehrten Enden der Spulenträger in kleinem Abstand zum Tragrohr gelagert sind. Hierdurch kann das von den Spulen ablaufende Verseilgut in unmittelbarer Nähe des Tragrohres durch entsprechende Öffnungen in den Tragschilden zum Verseilpunkt geführt werden,und kann ohne Probleme an dem nachfolgenden Spulenträger vorbeigeführt werden. In weiterer Ausgestaltung der Erfindung ist vorgesehen, daß bezogen auf jeweils eine Drehebene, jeweils zwischen zwei benachbarten Längsstegen ein Tragschild angeordnet ist, daß die einzelnen Tragschilde unter einem Winkel zur Tragrohrachse ausgerichtet sind und daß die tragrohrseitigen Kanten einerseits und die Außenkanten andererseits der Tragschilde jeweils auf einer gemeinsamen Umfangslinie verlaufen. Diese Anordnung hat den Vorteil, daß die auf den Tragschilden vorzusehenden Lagerungen für die Spulenträger einschließlich der erforderlichen Antriebe für die relative Drehung der Spulenträger zum Rotor jeweils senkrecht zur Ebene der Tragschilde ausgerichtet sind und damit die Fertigung vereinfacht ist. Darüber hinaus ist durch die Schrägstellung jedes einzelnen, einem Spulenträger zugeordneten Tragschildes eine weitere, wenn auch geringfügigere Reduzierung des Durchmessers möglich.

In weiterer vorteilhafter Ausgestaltung der Erfindung ist vorgesehen, daß im Bereich wenigstens eines Spulenträgers ein Meßfühler zur Aufnahme der von der Spule des betreffenden Spulenträgers aufgebrachten Fliehkraft angeordnet ist, der mit einer Einrichtung zur Steuerung der Drehzahl des Verseilkorbes und der Abzugseinrichtung für das Verseilgut in Verbindung steht. Mit Hilfe dieser Ausgestaltung ist es möglich, zu Beginn der Verseilreise, wenn die im Verseilkorb gelagerten Spulen noch vollständig gefüllt sind, mit einer geringeren Korbdrehzahl zu fahren, dann aber mit der zunehmenden Abnahme des Wickeldurchmessers die Korbdrehzahl zu steigern. Die auf die Spulenkörper wirkende Fliehkraft ist hierbei ein Maß für die Abnahme des Wicklungsdurchmessers und stellt die Führungsgröße dar, nach der die Korbdrehzahl und die Abzugsgeschwindigkeit geregelt werden. Hierbei reicht es auch, wenn die Fliehkraft nur einer Spule gemessen wird, da grundsätzlich alle Spulen möglichst gleich bewickelt werden. Zweckmäßig ist es jedoch, wenn bei der Beladung des Verseilkorbes in den mit der Meßstelle versehenen Spulenträgers die Spule eingesetzt wird, die das höchste Einsatzgewicht aufweist. Auf diese Weise<ist es möglich, die Verseilmaschine immer im optimalen Drehzahlbereich zu betreiben. Die Verseilmaschine wird zunächst auf eine durch die vorgegebene Fliehkraft bestimmte Ausgangsdrehzahl angefahren. Danach ergibt sich für die restliche Drehzahl ein progressiver Anstieg bis zur maximal zulässigen Drehzahl, die bis zum Ende der Verseilreise eingehalten werden kann, so daß insgesamt eine erhebliche Produktionssteigerung bei verbesserter Qualität erzielt wird. Drahtbrüche werden praktisch vermieden. Die Messung der Fliehkraft kann ohne bewegliche Teile erfolgen, wenn als Meßfühler eine sogenannte elektrische Druckmeßdose im Lager eines der Spulenträger eingebaut wird. Die Übertragung des Meßsignals kann hierbei entweder über einen Schleifring oder berührungslos über einen Sender erfolgen. Je nach Art der für die Verseilmaschine, den Abzug und die Aufwicklungsvorrichtung eingesetzten Antriebe,können hierbei die Messung und die Veränderung von Korbdrehzahl und Abzugsgeschwindigkeit kontinuierlich oder aber auch in vorgebbaren Zeitintervallen erfolgen.

Ein weiterer Vorteil der Erfindung besteht darin, daß die Maschine keiner zusätzlichen Auswahlschaltung bedarf, mit der sie jeweils für unterschiedliches Verseilgut einzurichten wäre. So kann ohne jegliche Umschaltungsmaßnahme die Verseilmaschine zunächst mit spezifisch schwerem Verseilgut, beispielsweise Kupfer, und anschließend mit spezifisch leichterem Verseilgut, beispielsweise Aluminium, beladen werden. Für die Regelung ist dies unerheblich, da durch die vorgegebene Fliehkraft als Führungsgröße die jeweils zulässige Korbdrehzahl sich automatisch ergibt. Aufgrund der konstanten Fliehkraftbelastung wird die Maschine insgesamt einschließlich der Spulen und Spulenlagerungen sehr viel geringer beansprucht, so daß hier ein sehr viel geringerer Verschleiß zu verzeichnen ist. Da ferner zu Beginn der Verseilreise mit einer geringeren Drehzahl gefahren wird, können dementsprechend auch kleinere Antriebsmotoren eingesetzt werden. Dementsprechend können auch die Bremsen für den Verseilkorb ebenfalls geringer dimensioniert werden. In zweckmäßiger Ausgestaltung der Erfindung ist hierbei vorgesehen, daß der Meßfühler an dem mit großem Abstand zum Tragrohr im Tragschild angeordneten Lager des Spulenträgers angeordnet ist.

Die Erfindung wird anhand schematischer Zeichnungen eines Ausführungsbeispieles näher erläutert. Es zeigen:
- Fig. 1: eine Seitenansicht,
- Fig. 2: einen Schnitt gem. der Linie II-II in Fig. 1.

Bei dem dargestellten Ausführungsbeispiel ist ein Rotor 1 mit seinen beiden Enden in Lagerblöcken 2 und 3 drehbar gelagert. Der Lagerblock 2 enthält zugleich das Getriebe, das mit einem Antriebsmotor 4 in Verbindung steht. Auf der dem Rotor 1 abgekehrten Seite des Lagerblocks 3 befindet sich der Verseilpunkt 5, an dem das abgezogene Verseilgut verseilt wird.

Der Rotor 1 besteht im wesentlichen aus einem Tragrohr 6, das mit vier in Längsrichtung verlaufenden, und gleichmäßig auf dem Rohrumfang verteilten und radial nach außen gerichteten Längsstegen 7 versehen ist. Am antriebsseitigen Ende ist der Rotor mit einem Getriebeschild 8 versehen, der für derartige Korbverseilmaschinen mit Rückdrehung erforderliche, hier nicht näher zu erläuternde Getriebe trägt, über das die einzelnen Spulenträger 9 mit ihren Spulen 10 in der Weise angetrieben werden, daß die Drehachsen den Spulen 10 zueinander und auch in bezug auf die Gebäudeebene 11 beim Umlaufen parallel ausgerichtet bleiben. Bei variabler Rückdrehung der Spulenträger ist deren Parallelität allerdings nicht gegeben.

Zwischen den Längsstegen 7 sind nun jeweils Tragschilde 12 angeordnet, die unter einem Winkel zur Drehachse des Tragrohres 6 ausgerichtet sind und fest mit den Längsstegen 7 verbunden sind. Diese Tragschilde 12 können hierbei, wie dargestellt, als ebene PLatten oder auch als Kegelstumpfteile ausgebildet sein.

Bei dem dargestellten Ausführungsbeispiel sind nur die obenund untenliegenden Spulenträger 9 mit ihren Spulen 10 dargestellt. Die dem Betrachter zugekehrten Spulenträger sind aus Gründen der einfacheren Darstellung weggelassen. Wie aus Fig. 1 ersichtlich, sind die Spulenträger 9 mit ihren Drehachsen 13 ebenfalls unter einem Winkel zur Achse des Tragrohres ausgerichtet, wobei die Drehachse 13 des Spulenträgers senkrecht zum Tragschild 12 ausgerichtet ist.

Der Antrieb der Spulenträger 9 wird vom Getriebeschild 8 über Gelenkwellen 14 abgegriffen und jeweils über Kettenoder Zahnriementriebe 15, hier nur schematisch dargestellt, an jedem Tragschild auf den nächstfolgenden Spulenträger übertragen.

Bei dem dargestellten Ausführungsbeispiel sind bei einer Anordnung von jeweils vier Spulenträgern in einer Drehebene insgesamt zwölf Spulenträger auf dem Rotor angeordnet. Das von jeder Spule 10 ablaufende Verseilgut wird an den Außenumfang des Trägerrohres 6 herangeführt und dort innerhalb einer Drehebene durch nicht näher dargestellte Rollen umgelenkt und parallel zum Tragrohr 6 durch die Lagerung im Lagerblock 3 hindurch zum Verseilpunkt 5 geführt.

Wie in Fig. 2 schematisch angedeutet, ist am Lager eines Spulenträgers 9 ein Meßfühler 16, beispielsweise in Form einer sogenannten Druckmeßdose angeordnet, durch den die bei rotierendem Rotor 1 von dem Spulenträger 9 mit seiner Spule 10 auf das Lager ausgeübte Fliegkraft erfaßt wird. Das Meßsignal wird über hier nicht näher dargestellte Mittel beispielsweise einen Schleifringübertrager im Bereich des Lagerblocks 2 abgenommen und einer Auswerteelektronik 17 aufgeschaltet, die ihrerseits mit einer Drehzahlregeleinrichtung 18 für den Antriebsmotor 4 in Verbindung steht. Die Auswerteelektronik 17 wird hierbei auf einen festen Fliehkraft-Sollwert eingestellt, so daß entsprechend einer Abweichung zwischen dem vom Meßwertaufnehmer 16 gemessenen Ist-Wert und dem vorgegebenen Soll-Wert die Drehzahl des Antriebsmotors in vorgegebenem Maß verändert werden kann. Da mit zunehmender Verseilreise das Spulengewicht abnimmt, muß entsprechend der Soll-Wertvorgabe die Drehzahl des Antriebsmotors 4 erhöht werden. Da nun die Schlaglänge für das verseilte Gut über die gesamte Länge praktisch konstant bleiben soll, muß dementsprechend auch die Durchzugsgeschwindigkeit des fertig verseilten Gutes über eine entsprechende Erhöhung der Drehzahl des Antriebsmotors des hier nicht näher dargestellten Abzugs erhöht werden. Die Verknüpfung mit dem nicht näher dargestellten Antriebsmotors des Abzugs für das Verseilgut ist durch den Pfeil 19 für das entsprechende Ausgangssignal an der Auswerteelektronik 17 angedeutet. Eine derartige Anordnung erlaubt es, nach einer niedrigen Anfangsdrehzahl von etwa 120 U/min zu Beginn der Verseilreise und einer Abzugsgeschwindigkeit von etwa 68 m/min, die Drehzahl fortlaufend zu erhöhen, so daß schließlich die für die Maschine zulässige maximale Drehzahl von etwa 180 U/min erreicht wird. Insgesamt ergibt sich damit eine mittlere Abzugsgeschwindigkeit für das fertig verseilte Gut von etwa 85 m/min und eine maximale Abzugsgeschwindigkeit von etwa 100 m/min.

Während der erfindungsgemäße Verseilkorb mit der beschriebenen Regelung einer Fliehkraft von nur 65% ausgesetzt ist, müßte für die gleiche Produktionsleistung ohne die vorgeschlagene Regelung, d.h. einem Betrieb mit im wesentlichen konstanter Korbdrehzahl eine maximale Fliehkraftbelastung von 100% aufgenommen werden. Allein schon dieser Zahlenvergleich zeigt, daß mit dem vorgeschlagenen Regelverfahren die zu installierende Antriebsleistung, der Konstruktionsaufwand für alle Lager sowie für die Korbbremse erheblich reduziert werden können.

## Patentansprüche

1. Korbverseilmaschine mit einem Rotor (1), der ein durchgehendes, an seinen beiden Enden drehbar gelagertes Tragrohr (6) aufweist, an dem, in Längsrichtung gesehen, mit Abstand zueinander und in wenigstens zwei Drehebenen verlaufende Tragschilde (12) angeordnet sind, an denen konzentrisch zur Rohrachse mehrere Spulenträger (9) mit Spulen für das Verseilgut dreh- und antreibbar gelagert sind, dadurch gekennzeichnet, daß das Tragrohr (6) mit wenigstens drei in Längsrichtung verlaufenden und gleichmäßig auf dem Rohrumfang verteilten und radial nach außen gerichteten Längsstegen (7) versehen ist und daß die Längsstege (7) mit den Tragschilden (12) fest verbunden sind.

2. Korbverseilmaschine nach Anspruch 1, dadurch gekennzeichnet, daß die Drehachsen (13) der einzelnen, zwischen zwei in Längsrichtung des Tragrohres (6) benachbarten Tragschilden (12) gelagerten Spulenträger unter einem Winkel zur Drehachse des Tragrohres (6) ausgerichtet sind, wobei die Lager der Spulenträger (9) in dem einen Tragschild (12) mit großem Abstand und in dem anderen Tragschild mit kleinerem Abstand zum Tragrohr (6) angeordnet sind.

3. Korbverseilmaschine nach Anspruch 1 oder 2, dadurch gekennzeichnet, daß die dem Verseilpunkt zugekehrten Enden der Spulenträger (9) im kleinen Abstand zum Tragrohr (6) gelagert sind.

4. Korbverseilmaschine nach einem der Ansprüche 1 bis 3, dadurch gekennzeichnet, daß bezogen auf jeweils eine Drehebene jeweils zwischen zwei benachbarten Längsstegen (7) ein Tragschild (12) angeordnet ist, daß die einzelnen Tragschilde (12) unter einem Winkel zur Achse des Tragrohres (6) ausgerichtet sind und daß die tragrohrseitigen Kanten einerseits und die Außenkanten andererseits der Tragschilde (12) jeweils auf einer gemeinsamen Umfangslinie verlaufen.

5. Korbverseilmaschine nach einem der Ansprüche 1 bis 4, dadurch gekennzeichnet, daß die zwischen zwei benachbarten Längsstegen (7) angeordneten Tragschilde (12) parallel zueinander ausgerichtet sind und daß die Drehachsen (13) der zugehörigen Spulenträger (9) jeweils senkrecht zu den Tragschilden (12) ausgerichtet sind.

6. Korbverseilmaschine nach einem der Ansprüche 1 bis 5, dadurch gekennzeichnet, daß im Bereich wenigstens eines Spulenträgers ein Meßfühler (16) zur Aufnahme der von der Spule (10) des betreffenden Spulenträgers (9) aufgebrachten Fliehkraft angeordnet ist, der mit einer Einrichtung (17) zur Steuerung der Drehzahl des Verseilkorbs und der Abzugseinrichtung für das Verseilgut in Verbindung steht.

7. Korbverseilmaschine nach einem der Ansprüche 1 bis 6, dadurch gekennzeichnet, daß der Meßfühler (16) an dem mit großem Abstand zum Tragrohr (6) im Tragschild (12) angeordneten Lager des Spulenträgers (9) angeordnet ist.

## Claims

1. Stranding machine with a rotor (1), which has a support-pipe (6), which passes through it and which is bedded at both ends such that it can rotate, on which, as seen in a lengthwise direction, there are support plates (12) disposed separated from each other, in at least two planes of rotation, on which several spool-arms (9) with spools for a stranding-material are supported concentrically in relation to an axis of a pipe concerned such that they can rotate and be driven, wherein a support pipe (6) has at least three longitudinal webs (7) running in a lengthwise direction and which are evenly distributed around a pipe periphery concerned and are directed radially outwards, and said longitudinal webs (7) are fixedly connected to support plates concerned.

2. Stranding machine in accordance with claim 1, wherein axes (13) of individual spool-arms, between two adjacent support plates (12) in a lengthwise direction of a support pipe (6), are directed at an angle to an axis of rotation of a support pipe (6), whereby bearings of spool-arms (9) are disposed in those of support plates (12) which are at a large separation from a support pipe (6) and in those others of support plates which are at a smaller distance of separation from a support pipe (6).

3. Stranding machine in accordance with claim 1 or 2, wherein ends of spool-arms (9) facing a stranding-point are supported at a small distance from a support pipe (6).

4. Stranding machine in accordance with claims 1 to 3, wherein a support plate (12), in relation, in each case, to a plane of rotation, is disposed between two adjacent longitudinal webs (7), and individual support plates (12) are directed at an angle in relation to an axis of a support pipe (6) and rims on a support-pipe-side and outer rims of support plates (12) in each case run on a common peripheral line.

5. Stranding machine in accordance with any one of claims 1 to 4, wherein support plates (12) disposed between two adjacent longitudinal webs (7) are aligned parallel to each other and axes of rotation (13) of associated spool-arms (9) are in each case directed vertically in relation to support plates (12).

6. Stranding machine in accordance with any one of claims 1 to 5, wherein a measuring sensor (16), for uptake of centrifugal force applied by a spool (9), is disposed in a zone of at least one spool-arm, a said measurement sensor being connected to a device (17) for controlling a rev rate of a carriage and of a drawoff device for a stranding material concerned.

7. Stranding machine in accordance with any one of claims 1 to 6, wherein a measuring sensor (16) is disposed on a bearing, of a spool-arm (9), disposed, in a support plate (12), with a large separation from a support pipe (6).

## Revendications

1. Toronneuse planétaire avec un rotor (1), qui présente un tube support (6) continu et logé de façon pivotante à ses deux extrémités, sur lequel sont disposés des panonceaux supports (12), espacés les uns des autres, vus dans le sens de la longueur, et s'étendant sur au moins deux plans de rotation, sur lesquels sont montés, de façon concentrique par rapport à l'axe du tube, plusieurs porte-bobines (9) avec des bobines pour le matériau de câblage, de façon à pouvoir tourner et être entraînés, caractérisé en ce que le tube support (6) est muni d'au moins trois barrettes longitudinales (7) s'étendant dans le sens de la longueur, réparties uniformément à la périphérie du tube et orientées radialement vers l'extérieur et en ce que les barrettes longitudinales (7) sont reliées de façon fixe aux panonceaux supports (12).

2. Toronneuse planétaire selon la revendication 1, caractérisée en ce que les axes de rotation (13) des différents porte-bobines logés entre deux panonceaux supports (12) voisins dans le sens longitudinal du tube support (6) sont orientés en formant un angle par rapport à l'axe de rotation du tube support (6), les paliers des porte-bobines (9) étant disposés dans l'un des panonceaux supports (12) à une grande distance et dans l'autre panonceau support à une plus faible distance par rapport au tube support (6).

3. Toronneuse planétaire selon la revendication 1 ou 2, caractérisée en ce que les extrémités, tournées vers le point de câblage, des porte-bobines (9) sont montées à faible distance du tube support (6).

4. Toronneuse planétaire selon l'une quelconque des revendications 1 à 3, caractérisée en ce que, par rapport à chaque plan de rotation, un panonceau support (12) est disposé respectivement entre deux barrettes longitudinales (7) voisines, en ce que les différents panonceaux supports (12) sont orientés en formant un angle par rapport à l'axe du tube support (6) et en ce que les bords côté tube support d'une part et les bords extérieurs d'autre part des panonceaux supports (12) s'étendent respectivement sur une ligne périphérique commune.

5. Toronneuse planétaire selon l'une quelconque des revendications 1 à 4, caractérisée en ce que les panonceaux supports (12) disposés entre deux barrettes longitudinales (7) voisines sont disposés parallèlement entre eux et en ce que les axes de rotation (13) des porte-bobines (9) spécifiques sont orientés perpendiculairement aux panonceaux supports (12).

6. Toronneuse planétaire selon l'une quelconque des revendications 1 à 5, caractérisée en ce que, dans la zone d'au moins un porte-bobines, est disposé un capteur de mesure (16) pour recevoir la force centrifuge appliquée par la bobine (10) du porte-bobines (9) concerné, lequel capteur est en liaison avec un dispositif (17) pour la commande du régime de la cage de câblage et du dispositif de tirage pour le matériau de câblage.

7. Toronneuse planétaire selon l'une quelconque des revendications 1 à 6, caractérisée en ce que le capteur de mesure (16) est disposé sur le palier du porte-bobines (9) qui est disposé à une grande distance du tube support (6) dans le panonceau support (12).
